# EUROPÄISCHE PATENTSCHRIFT

(11) **EP 1 303 682 B1**
(45) Veröffentlichungstag und Bekanntmachung des Hinweises auf die Patenterteilung: **01.03.2006**
(21) Anmeldenummer: 01967219.5
(22) Anmeldetag: 24.07.2001
(51) Int. Cl.: F01B 3/00, F01B 3/10

(54) **HYDROSTATISCHE AXIALKOLBENMASCHINE**
HYDROSTATIC AXIAL PISTON MACHINE
MACHINE HYDROSTATIQUE A PISTONS AXIAUX

(30) Priorität: 26.07.2000 DE 20012937 U
(43) Veröffentlichungstag der Anmeldung: 23.04.2003
(73) Patentinhaber: Liebherr-Machines Bulle SA, 1630 Bulle (CH)
(72) Erfinder: BAERISWYL, Mario, CH-3196 Düdingin (CH); ECKHARDT, Erich, CH-1642 Sorens (CH); SCHWEDE, Franz-Josef, CH-3280 Murten (CH)
(74) Vertreter: Gossel, Hans K.
(86) Internationale Anmeldenummer: PCT/EP2001/008559
(87) Internationale Veröffentlichungsnummer: WO 2002/008573

(56) Entgegenhaltungen:
- EP-A- 0 307 969
- EP-A- 0 882 914
- DE-A- 2 236 752
- GB-A- 2 169 360
- US-A- 4 945 817

## Beschreibung

Die Erfindung betrifft eine verstellbare hydrostatische Axialkolbenmaschine mit einem trommelförmigen Zylinderblock, der auf einer Antriebs- oder Abtriebswelle, deren eines Ende in einer Bohrung des Bodens eines topfförmigen Gehäuses gelagert ist, drehfest gehaltert und konzentrisch und parallel zu dessen Mittellinie mit Zylinderbohrungen versehen ist, in denen axial verschiebliche Kolben angeordnet sind, die sich über kugelförmige Köpfe auf eine Schrägscheibe oder eine schräge Seite eines durch Wälzlager auf Wellenzapfen schwenkbar in dem Gehäuse gelagerten und mit einem Schwenkantrieb versehenen wiegenförmigen Körpers abstützen.

Es ist bekannt, den wiegenförmigen Körper einer verstellbaren hydrostatischen Axialkolbenmaschine mit einer halbzylindrischen Stützfläche zu versehen und diese über in einem Käfig gelagerte Wälzkörper, beispielsweise zylindrische Walzen, auf einer konzentrischen zylindrischen Schale des Gehäuses abzustützen. Bei einer derartigen Lagerung müssen jedoch besondere Maßnahmen getroffen werden, um zu verhindern, daß der Käfig mit den Wälzkörpern auswandert.

Weiterhin sind verstellbare hydrostatische Axialkolbenmaschinen der eingangs angegebenen Art bekannt, bei denen die Wellenzapfen der wiegenförmigen Körper über Wälzlager in Bohrungen des Gehäuses gelagert sind, die durch übliche Lagerdeckel verschlossen sind.

Aufgabe der Erfindung ist es, eine verstellbare hydrostatische Axialkolbenmaschine der eingangs angegebenen Art zu schaffen, die mit einer einfachen und in dem Gehäuse gekapselten Lagerung für die Wellenzapfen des wiegenförmigen Körpers versehen ist.

Erfindungsgemäß wird diese Aufgabe dadurch gelöst, daß das Gehäuse auf seiner Innenseite beidseits der Antriebs- oder Abtriebswelle mit etwa halbzylindrischen Schalen versehen ist, in die die Wälzlager eingesetzt und in denen sie durch bügelförmige Halteteile gehalten sind.

Bei der erfindungsgemäßen Lagerung befinden sich die vorzugsweise einstückig mit dem Gehäuse ausgebildeten halbzylindrischen Schalen auf der der Schrägfläche des wiegenförmigen Körpers gegenüberliegenden Seite, so daß sie in Richtung der auf den wiegenförmigen Körper ausgeübten wesentlichen Kräfte liegen und die bügelförmigen Halteteile überhaupt nicht oder nur schwach belastet sind.

Das topfförmige Gehäuse der verstellbaren hydrostatischen Axialkolbenmaschine braucht zur Anordnung und Montage der Lagerung des wiegenförmigen Körpers nicht mit zusätzlichen Öffnungen versehen zu sein, was eine kompakte Konstruktion ermöglicht und eine zusätzliche Geräuschdämmung zur Folge hat.

Zweckmäßigerweise sind die Schalen parallel zu der die Antriebs- oder Abtriebswelle rechtwinkelig schneidenden Mittelebene der Wellenzapfen mit Rändern versehen, die Auflagen zur Befestigung von von den Bügeln abgebogenen Halteteilen bilden.

Die Halteteile können mit Befestigungsbohrungen für in die Ränder einschraubbare Befestigungsschrauben versehen sein.

Ein Ausführungsbeispiel der Erfindung wird nachstehend anhand der Zeichnung näher erläutert. In dieser zeigt
- Fig. 1: einen Axialschnitt durch eine verstellbare hydrostatische Axialkolbenpumpe mit zwei auf miteinander gekuppelten Wellen angeordneten Zylinderblöcken und
- Fig. 2: einen Schnitt durch die Axialkolbenmaschine längs der Linie A-A in Fig. 1.

Aus Fig. 1 ist ein Längsschnitt durch eine verstellbare hydrostatische Doppelaxialkolbenmaschine ersichtlich, bei der auf einer gekuppelten Welle, die aus den Wellenabschnitten 1 besteht, über Vielkeilverzahnungen 2 zwei trommelförmige Zylinderblöcke 3 gehaltert sind. Die beiden auf der Welle 1 angeordneten Zylinderblöcke 3 mit zugehörigen topfförmigen Gehäusen 4 Ölzu- und -abführungen sowie Steuer- bzw. Verteilerplatten sind grundsätzlich spiegelbildlich zu der radialen Mittelebene bis auf den Unterschied aufgebaut, daß die Welle 1 mit Ihrem Wellenzapfen 5 aus dem Gehäuse 4 herausgeführt ist, so daß die Erfindung nur an dem linken Teil der Doppelaxialkolbenpumpe beschrieben wird, weil die erfinderische Lagerung des wiegenförmigen Körpers selbstverständlich auch bei einer einfachen hydrostatischen Axialkolbenmaschine verwirklicht werden kann, bei der das dem Antriebs- oder Abtriebswellenzapfen 5 gegenüberliegende Ende der Welle 1 in einem das topfförmige Gehäuse abschließenden Deckel gelagert ist.

Das topfförmige Gehäuse 4 weist einen Boden 6 mit einer abgestuften Bohrung auf, in der die Welle 1 durch ein Wälzlager 7 gelagert ist, das durch einen Lager deckel 8 in üblicher Weise gehaltert ist. Das topfförmige Gehäuse 4 ist, wie am besten aus Fig. 2 ersichtlich ist, auf gegenüberliegenden Seiten einstückig mit Einziehungen 9 versehen, die halbzylindrische Schalen 10 aufweisen. An diese halbzylindrische Schalen schließen sich gerade verlaufende Abschnitte 11 an, die gerade Wandabschnitte bilden, die etwa tangential zu den schalenförmigen Ausnehmungen verlaufen und über Abrundungen an die schalenförmigen Ausnehmungen anschließen und leicht nach außen abgeschrägt sein können. Die geraden Wandungsabschnitte enden an die Einziehungen begrenzenden Stufen 12, die in einer gemeinsamen radialen Gehäuseebene liegen, die die Welle 1 rechtwinkelig kreuzt.

Der wiegenförmige Körper 14 ist an seinen beiden Endseiten mit etwa wangen- oder scheibenförmigen Wellenzapfen 15 versehen, auf die Wälzlager 16 aufgesetzt sind. Diese Wälzlager 16 sind in die etwa halbzylindrischen Ausnehmungen 10 der Einziehungen 9 eingesetzt und in diesen durch streifenförmige Metallbügel 17 gehaltert, deren von deren Zylinder schalenförmig gekrümmten Mittelteilen abgebogenen Schenkel 18 mit Befestigungsbohrungen versehen sind, die Halteschrauben 19 durchsetzen, die in Gewindebohrungen auf den Stufen 12 eingeschraubt sind.

## Patentansprüche

1. Verstellbare hydrostatische Axialkolbenmaschine mit einem trommelförmigen Zylinderblock (3), der auf einer Antriebs- oder Abtriebswelle (1), deren eines Ende in einer Bohrung des Bodens (6) eines topfförmigen Gehäuses (4) gelagert ist, drehfest gehaltert und konzentrisch und parallel zu dessen Mittellinie mit Zylinderbohrungen versehen ist, in denen axial verschiebliche Kolben angeordnet sind, die sich über kugelförmige Köpfe auf eine Schrägfläche oder eine schräge Seite eines durch Wälzlager auf Wellenzapfen (15) schwenkbar in dem Gehäuse (4)gelagerten und mit einem Schwenkantrieb versehenen wiegenförmigen Körpers (14) abstützen,
**dadurch gekennzeichnet,**
**daß** das Gehäuse (4) auf seiner Innenseite beidseits der Antriebs- oder Abtriebswelle (1) mit etwa halbzylindrischen Schalen (10) versehen ist, in die die Wälzlager (16) eingesetzt und in denen diese durch bügelförmige Halteteile (17) gehalten sind.

2. Axialkolbenmaschine nach Anspruch 1, **dadurch gekennzeichnet, daß** die Schalen (10) parallel zu der die Antriebs- oder Abtriebswelle (1) rechtwinkelig schneidenden Mittelebene der Wellenzapfen mit Rändern (12) versehen sind, die Auflagen zur Befestigung von von den Bügeln (17) abgebogenen Halteteilen (18) bilden.

3. Axialkolbenmaschine nach Anspruch 1 oder 2, **dadurch gekennzeichnet, daß** die Halteteile (18) mit Befestigungsbohrungen für in die Ränder (12) einschraubbare Befestigungsschrauben (19) versehen sind.

## Revendications

1. Machine hydrostatique réglable à pistons axiaux, comprenant un bloc-cylindres (3) en forme de tambour, lequel est fixé de manière solidaire en rotation sur un arbre d'entraînement ou de sortie (1) dont une extrémité est montée dans un alésage du fond (6) d'un carter en forme de pot (4) et est pourvu d'alésages cylindriques concentriquement et parallèlement à son axe médian, dans lesquels des pistons déplaçables axialement sont disposés, lesquels s'appuient par le biais de têtes sphériques sur une surface oblique ou un côté oblique d'un corps en forme de berceau (14) monté dans le carter (4) de manière à pouvoir pivoter par des paliers à roulements sur des tourillons d'arbre (15) et pourvu d'un entraînement de pivotement,
**caractérisée en ce que**
le carter (4) est pourvu sur son côté interne, des deux côtés de l'arbre d'entraînement ou de sortie (1), de coques approximativement semi-cylindriques (10) dans lesquelles sont insérés les paliers à roulements (16) et dans lesquelles ceux-ci sont maintenus par des pièces de retenue en forme d'étrier (17).

2. Machine à pistons axiaux selon la revendication 1, **caractérisée en ce que** les coques (10) sont pourvues, parallèlement au plan médian des tourillons d'arbre coupant à angle droit l'arbre d'entraînement ou de sortie (1), de bords (12) qui forment les appuis pour la fixation des pièces de retenue (18) recourbées à l'écart des étriers (17).

3. Machine à pistons axiaux selon la revendication 1 ou 2, **caractérisée en ce que** les pièces de retenue (18) sont pourvues d'alésages de fixation pour des vis de fixation (19) pouvant être vissées dans les bords (12).

## Claims

1. Adjustable hydrostatic axial piston machine having a drum-shaped cylinder block (3), which is held rotationally locked on a drive or output shaft (1), one end of which is supported in a bore in the base (6) of a canister-shaped housing (4), the cylinder block being provided with cylinder bores concentric and parallel with its centre line, in which bores axially displaceable pistons are arranged, which by way of spherical heads are supported on an inclined face or an inclined side of a rocker-shaped body (14), pivotally supported by roller bearings on shaft journals (15) in the housing (4), and provided with a swivel drive,
**characterized in that**
the housing (4) on its inner side it provided on both sides of the drive or output shaft (1) with approximately semi-cylindrical shells (10), into which the roller bearings (16) are inserted and in which they are held by bow-shaped holders (17).

2. Axial piston machine according to Claim 1, **characterized in that** the shells (10) are provided, parallel to the mid-plane of the shaft journals intersecting the drive or output shaft (1) at right-angles, with edges (12) which form bearing supports for the fixing of holders (18) bent down from the bows (17).

3. Axial piston machine according to Claim 1 or 2, **characterized in that** the holders (18) are provided with fixing bores for fixing bolts (19) which can be screwed into the edges (12).
